# EUROPÄISCHE PATENTSCHRIFT

(11) **EP 3 882 398 B1**
(45) Veröffentlichungstag und Bekanntmachung des Hinweises auf die Patenterteilung: **23.08.2023**
(21) Anmeldenummer: 20163709.7
(22) Anmeldetag: 17.03.2020
(51) Int. Cl.: E02D 17/13, E21B 17/00, E21B 17/07, E21B 17/05, E21B 21/02

(54) **BOHRSTANGE UND VERFAHREN ZUM NACHRÜSTEN EINER KELLYSTANGEN-ANORDNUNG**
DRILLING ROD AND METHOD FOR RETROFITTING A KELLY BAR ASSEMBLY
TIGE DE FORAGE ET PROCÉDÉ POUR MISE À NIVEAU D'UN AGENCEMENT DE TIGE CARRÉE

(43) Veröffentlichungstag der Anmeldung: 22.09.2021
(73) Patentinhaber: BAUER Maschinen GmbH, 86529 Schrobenhausen (DE)
(72) Erfinder: Siegmann, Tobias, 86554 Pöttmes (DE)
(74) Vertreter: Wunderlich & Heim Patentanwälte Partnerschaftsgesellschaft mbB

(56) Entgegenhaltungen:
- EP-A1- 2 821 585
- EP-A1- 3 779 117
- EP-A2- 0 947 664
- JP-A- 2009 299 356
- US-A- 2 394 800

## Beschreibung

Die Erfindung betrifft eine Bohrstange zum Übertragen eines Drehmoments mit einem länglichen Stangengrundkörper, entlang welchem mindestens eine Grundleitung für ein Fluid und/oder elektrischen Strom und/oder Daten verläuft, einer oberen Aufhängeeinrichtung zum Aufhängen der Bohrstange an einem Tragelement, einem Drehlager, welches zwischen der Aufhängeeinrichtung und dem Stangengrundkörper angeordnet ist, wobei der Stangengrundkörper relativ zur Aufhängeeinrichtung um eine Stangenlängsachse drehbar gelagert ist, und einer Drehdurchführung, durch welche eine Leitungsverbindung zwischen mindestens einer relativ zum Tragelement feststehenden Zuführleitung und der mindestens einen Grundleitung des drehbar gelagerten Stangengrundkörpers gebildet ist, gemäß dem Oberbegriff des Anspruchs 1.

Die Erfindung betrifft weiterhin ein Verfahren zum Nachrüsten einer Kellystangenanordnung mit einer Bohrstange gemäß dem Anspruch 12.

Die Erfindung betrifft eine Bohrstange, welche drehbar an einem Tragelement gelagert ist und eine Drehdurchführung aufweist, mit welcher eine Leitungsverbindung zwischen einer feststehenden Zuführleitung und einer an der drehbaren Bohrstange verlaufenden Grundleitung hergestellt werden kann.

Eine derartige Bohrstange geht aus der EP 2 821 585 A1 hervor. Bei dieser Bohrstange kann unmittelbar an einer Außenseite des Stangengrundkörpers ein Drehmoment im Bereich der Drehdurchführung eingeleitet werden. Unabhängig von der Drehmomenteinleitung kann über ein Tragseil eine axiale Kraft, etwa zum Heben oder Senken der Bohrstange, aufgenommen werden. Dabei läuft der Kraftfluss unmittelbar über ein stangenförmiges Verbindungselement von einer Aufhängeeinrichtung an dem Tragseil durch die Drehdurchführung hindurch. Dies erfordert eine besonders stabile Ausbildung der Drehdurchführung, um auch in einem langfristigen rauen Baubetrieb eine hinreichende Funktionsfähigkeit und Dichtigkeit der Drehdurchführung, etwa beim Durchleiten eines Hydraulikfluides, sicherzustellen.

Eine weitere gattungsgemäße Bohrstange wird in der JP 2009 299 356 A offenbart. In dieser Bohrstange bilden die Drehdurchführung und das Drehlager eine räumliche und funktionale Einheit. Hierbei ist es schwierig, die Drehdurchführung und/oder das Drehlager auszutauschen.

Schließlich geht eine gattungsgemäße Bohrstange gemäß dem Oberbegriff aus Anspruch 1 aus der EP 3 779 117 A1 hervor. Hier kann die funktionale Trennung von Drehlager und Drehdurchführung nur durch eine aktiv angetriebene Drehdurchführung erreicht werden. Die durchzuführende Medienleitung passiert das als Seilwirbel ausgeführte Drehlager außen herum.

Der Erfindung liegt die **Aufgabe** zugrunde, eine Bohrstange und ein Verfahren zum Nachrüsten einer Kellystangenanordnung anzugeben, mit welchen in einer besonders effizienten Weise ein schonender und zuverlässiger Betrieb einer Bohrstange erreicht werden kann.

Die Aufgabe wird zum einen durch eine Bohrstange mit den Merkmalen des Anspruchs 1 und zum anderen durch ein Verfahren mit den Merkmalen des Anspruchs 12 gelöst. Bevorzugte Ausführungsformen der Erfindung sind in den abhängigen Ansprüchen angegeben.

Die erfindungsgemäße Bohrstange ist dadurch gekennzeichnet,
dass die Drehdurchführung ein hülsenförmiges Außenteil, welches drehfest mit dem Stangengrundkörper verbunden ist, und ein Innenteil aufweist, welches innerhalb des Außenteils angeordnet und drehfest mit der Aufhängeeinrichtung verbunden ist, und
dass das Innenteil der Drehdurchführung an einem dornartigen Abschnitt der Aufhängeeinrichtung angeordnet ist, wobei sich der dornartige Abschnitt der Aufhängeeinrichtung nach unten durch das Drehlager hindurch erstreckt, welches ringförmig ausgebildet ist.

Eine Grundidee der Erfindung kann darin gesehen werden, eine Drehdurchführung an der Bohrstange von einem axialen Kraftfluss weitgehend zu entlasten, so dass hierdurch eine Schonung der Drehdurchführung und insbesondere der darin vorgesehenen Dichtungen erreicht werden kann.

Gemäß einem Aspekt der Erfindung weist das Drehlager ein Axiallager auf, welches oberhalb der Drehdurchführung angeordnet ist. Über dieses Axiallager kann so der gesamte oder zumindest ein wesentlicher Teil des axialen Kraftflusses von der relativ feststehenden Aufhängeeinrichtung an den hierzu relativ drehbaren Stangengrundkörper übertragen werden. Entsprechend wird hierdurch die darunterliegende Drehdurchführung von diesem axialen Kraftfluss entlastet. Somit haben eventuelle Lastwechsel beim Heben oder Senken des Bohrgestänges keine oder nur eine geringe Auswirkung auf die relativ zueinander drehbaren Komponenten der Drehdurchführung mit den hierin eingebauten Dichtungen.

Dies erhöht die Lebensdauer der Dichtungen, welche insbesondere Elastomerdichtungen mit Dichtlippen sind.

Erfindungsgemäß wird durch die räumliche und funktionsmäßige Trennung zwischen der Drehdurchführung und des Axiallagers gängige oder einfach ausgebildete Drehdurchführungen und Axiallager eingesetzt werden können. Dies reduziert den Fertigungsaufwand und die Herstellungskosten. Mit einer solchen Drehdurchführung kann eine zuverlässige Übertragung eines Fluides, welches eine Flüssigkeit oder ein Gas sein kann, sowie von elektrischem Strom oder Daten zwischen einem feststehenden Element und einem drehenden Element sichergestellt werden.

Erfindungsgemäß umfasst die Drehdurchführung ein hülsenförmiges Außenteil, welches drehfest mit dem Stangengrundkörper verbunden ist, und ein Innenteil, welches innerhalb des Außenteils angeordnet und drehfest mit der Aufhängeinrichtung verbunden ist. Grundsätzlich könnte jedoch auch das hülsenförmige Außenteil der Drehdurchführung drehfest mit einer Aufhängeinrichtung verbunden sein, während das Innenteil mit dem Stangengrundkörper verbunden ist. Die Grundleitung und die Zuführleitung können Rohre, Schläuche, stromleitende Kabel oder datenübertragende Leitungen sein.

Eine besonders kompakte Bauweise wird erfindungsgemäß dadurch erzielt, dass das Innenteil der Drehdurchführung an einem dornartigen Abschnitt der Aufhängeeinrichtung angeordnet ist, wobei sich der dornartige Abschnitt der Aufhängeinrichtung nach unten durch das Drehlager hindurch erstreckt, welches ringförmig ausgebildet ist. So wird eine besonders gute Entkopplung der Kraftübertragung durch das Axiallager und eine Leitungsverbindung durch die darunterliegende Drehdurchführung sichergestellt.

Grundsätzlich kann die mindestens eine Grundleitung entlang einer Außenseite des Stranggrundkörpers verlaufen. Eine besonders geschützte Anordnung wird nach einer Ausführungsvariante der erfindungsgemäßen Bohrstange dadurch erzielt, dass der Stangengrundkörper rohrförmig mit einem Mittenhohlraum ausgebildet ist, und dass die mindestens eine Grundleitung innerhalb des rohrförmigen Stangengrundkörpers verläuft. Insbesondere bei einem Bohrbetrieb ist somit die mindestens eine Grundleitung besonders geschützt angeordnet.

Besonders zweckmäßig ist es nach einer Ausführungsform der Erfindung weiterhin, dass die mindestens eine Grundleitung an einer Anschlussplatte mündet, welche an einem oberen Bereich des Stangengrundkörpers angeordnet ist. Die Anschlussplatte stellt dabei eine definierte Anschlussmöglichkeit an dem Stangengrundkörper dar. In entsprechender Weise kann auch eine Anschlussplatte am unteren Ende des Stangengrundkörpers für die Grundleitung vorgesehen sein. Eine Anschlussplatte ist besonders vorteilhaft, wenn mehrere Grundleitungen vorgesehen sind.

Weiter zweckmäßig ist es dabei, dass eine Verbindungseinrichtung vorgesehen ist, durch welche die Anschlussplatte mit dem hülsenförmigen Außenteil der Drehdurchführung verbunden ist, wobei eine Leitungsverbindung zwischen der Grundleitung in dem Stangengrundkörper und der Zuführleitung an dem Tragelement gebildet ist. Die Anschlussplatte und die Verbindungseinrichtung können dabei modulartig als Stecckomponenten ausgebildet sein. Die Anschlussplatte weist dabei ein vorgegebenes Bild von Leitungsöffnungen auf, wobei an der Verbindungseinrichtung korrespondierend Öffnungen für Verbindungsleitungen zu der Drehdurchführung vorgesehen sind.

Dabei ist es eine bevorzugte Ausführungsvariante der erfindungsgemäßen Bohrstange, dass die Verbindungseinrichtung einen korbartigen Einsatz mit mindestens einer Verbindungsleitung umfasst. Die Verbindungsleitungen können dabei flexibel ausgebildet sein und so in effizienter Weise einen Anschluss an die Drehdurchführung gewährleisten.

Dabei kann es vorteilhaft sein, dass der korbartige Einsatz mindestens ein Formschlusselement aufweist, mit welchem eine drehfeste Verbindung zwischen der Anschlussplatte und/oder dem hülsenförmigen Außenteil der Drehdurchführung gebildet wird. Die Verbindungseinrichtung stellt somit nicht nur eine Leitungsverbindung her, sondern dient auch einer mechanischen Verbindung zwischen der Anschlussplatte und der Drehdurchführung. Die Verbindungseinrichtung kann dabei insbesondere auch als eine Art Adapter zwischen der Anschlussplatte an einer Bohrstange und einer Drehdurchführung dienen. Bei der Änderung einer Drehdurchführung kann es somit ausreichend sein, lediglich die Verbindungseinrichtung entsprechend zu ändern und auszuwechseln.

Eine bevorzugte Ausführungsform der Erfindung besteht weiterhin darin, dass an einer Außenseite des Stangengrundköpers axial gerichtete Anschlagleisten für eine Drehmomentübertragung verlaufen. Die Bohrstange kann dabei insbesondere als eine Kellystange, insbesondere als eine Einfachkellystange oder als eine Kellystange für eine teleskopierbare Kellystangenanordnung ausgebildet sein. Über die äußeren Anschlagleisten kann ein Drehmoment von außen auf die Bohrstange übertragen werden.

Bei einer telekopierbaren Kellystangenanordnung ist es nach einer Weiterbildung der Erfindung vorteilhaft, dass mehrere äußere Bohrgestängerohre vorgesehen sind. Auf diese Weise kann eine Mehrfachkellystangenanordnung, beispielsweise mit drei oder vier Kellystangenelementen, gebildet sein. Mit einer derartigen Mehrfachkellystangenanordnung können insbesondere größere Bohrtiefen erreicht werden.

Grundsätzlich kann als Tragelement ein steifes Bauteil, insbesondere eine Stange, eingesetzt werden. Vorteilhaft ist es nach einer Ausführungsvariante der Erfindung, dass das Tragelement ein drehsteifes Tragseil ist. Das Tragseil kann dabei weiterhin wie ein übliches Tragseil auf eine Winde aufgewickelt werden. Das Tragseil ist also in Längsrichtung flexibel. Jedoch ist es in Umfangsrichtung drehsteif ausgebildet, so dass es auch zur Aufnahme von Drehmomenten vorgesehen sein kann.

Die Erfindung betrifft weiterhin ein Bohrgerät mit mindestens einer zuvor beschriebenen Bohrstange oder einer zuvor beschriebenen Bohrgestängeanordnung, wobei an der Bohrstange ein Bohrwerkzeug mit einem Leitungsanschluss lösbar angebracht ist. Das Bohrwerkzeug kann dabei mindestens eine Stellkomponente aufweisen, welche mit einem Fluid betätigt wird, etwa Hydraulikflüssigkeit oder Druckluft. Es sind dabei auch aktiv angetriebene Werkzeuge umfasst, etwa Bohrhämmer mit axial angetriebenen Hubstößeln. Auch kann Druckluft für ein Air-Lift-Verfahren zum Abführen von Bohrklein vom Bohrwerkzeug vorgesehen werden. Alternativ oder ergänzend können auch Sensoren oder elektrisch betätigte Stellelemente vorgesehen sein, welche zur Übertragung von elektrischem Strom und/oder Daten eine Leitungsverbindung aufweisen. Das Bohrwerkzeug kann insbesondere ein Bohreimer oder eine Bohrschnecke mit entsprechenden Stellelementen und/oder Sensoren sein.

Weiterhin betrifft die Erfindung ein Verfahren zum Nachrüsten einer Kellystangenanordnung, wobei eine Innenkellystange einer bestehenden Kellystangenanordnung durch die zuvor beschriebenen Bohrstange ersetzt wird. Somit können in einfacher und effizienter Weise bestehende Kellystangenanordnungen, welche üblicherweise nicht für eine Übertragung von Fluiden, elektrischem Strom und/oder Daten vorgesehen und ausgebildet sind, diesbezüglich nachgerüstet werden. Es ergeben sich dabei die zuvor beschriebenen Vorteile mit der erfindungsgemäßen Bohrstange.

Dabei besteht eine bevorzugte Verfahrensvariante der Erfindung darin, dass bei einer Mehrfach-Kellystangenanordnung mit einer Innenkellystange, mindestens einem Zwischenkellyrohr und einem Außenkellyrohr die Innenkellystange und ggf. mindestens eine Zwischenkellystange durch die Bohrstange ersetzt wird. So kann beispielsweise bei einer Dreifachkellystange lediglich die Innenkellystange ersetzt werden, so dass weiterhin eine Dreifach-Kellystangenanordnung mit drei Stangenelementen gegeben ist. Abhängig von den Baugrößen könnte aber auch bei einer Dreifach-Kellystangenanordnung das Zwischenkellyrohr und die bestehende Innenkellystange durch eine erfindungsgemäße Innenkellystange ersetzt werden. Somit würde eine Zweifach-Kellystangenanordnung gebildet werden, welche lediglich aus dem vorhandenen Außenkellyrohr und der neu eingesetzten erfindungsgemäßen Bohrstange als Innenkellystange bestehen würde.

Die Erfindung wird nachfolgend anhand von bevorzugten Ausführungsbeispielen weiter beschrieben, welche in den Zeichnungen dargestellt sind. In den Zeichnungen zeigen:
- Fig. 1: eine perspektivische Ansicht einer erfindungsgemäßen Bohrstange;
- Fig. 2: eine Querschnittsansicht der Bohrstange zu Fig. 1;
- Fig. 3: eine perspektivische Ansicht einer herkömmlichen Innenkellystange;
- Fig. 4: eine Querschnittsansicht der herkömmlichen Innenkellystange von Fig. 3;
- Fig. 5: eine teilgeschnittene und verkürzte Darstellung einer Mehrfach-Kellystangenanordnung mit einer erfindungsgemäßen Bohrstange;
- Fig. 6: eine Querschnittsansicht eines oberen Bereichs einer erfindungsgemäßen Bohrstange;
- Fig. 7: eine perspektivische Detailansicht von Teilen des oberen Bereichs einer erfindungsgemäßen Bohrstange;
- Fig. 8: eine Querschnittsansicht eines unteren Bereichs der Mehrfach-Kellystangenanordnung von Fig. 5; und
- Fig. 9: eine perspektivische Ansicht eines erfindungsgemäßen Bohrgerätes.

Ein Ausführungsbeispiel einer erfindungsgemäßen Bohrstange 10 ist in den Figuren 1 und 2 dargestellt. Die Bohrstange 10 umfasst einen länglichen stangenförmigen Grundkörper 12, welcher rohrförmig mit einem Mittenhohlraum 13 ausgebildet ist. An der Außenseite des Stangengrundkörpers 12 sind entsprechend einer Funktionsweise einer Innenkellystange in Längsrichtung verlaufende Anschlagleisten 14 zur Drehmomentübertragung angebracht.

An einem oberen Endabschnitt der Bohrstange 10 ist eine nur teilweise dargestellte Aufhängeeinrichtung 20 vorgesehen, während an einem unteren Endabschnitt eine Werkzeuganschlusseinrichtung 25 vorgesehen ist. Die Werkstückanschlusseinrichtung 25 ist mit einem Vierkant für eine sogenannte Kellybox an einem Werkzeug versehen. Im Bereich der Aufhängeeinrichtung 20 ist innerhalb eines rohrförmigen Gehäuses 27 eine Verbindungseinrichtung 60 für eine Grundleitung 30 angeordnet, welche längs entlang des Mittenhohlraumes 13 von der Aufhängeeinrichtung 20 zur Werkzeuganschlusseinrichtung 25 verläuft und über Halterungen 15 gestützt ist. Die Verbindungseinrichtung 60 wird nachfolgend noch näher beschrieben.

Ein Vergleich mit einer herkömmlichen Innenkellystange 1, welche in den Figuren 3 und 4 dargestellt ist, zeigt Ähnlichkeiten und Unterschiede zwischen diesem bekannten Stand der Technik und der erfindungsgemäßen Bohrstange 10 nach den Figuren 1 und 2. Bei einer bekannten Innenkellystange 1 ist ebenfalls ein stangenförmiger Grundkörper 2 mit äußeren leistenförmigen Anschlägen 7 für eine Drehmomentübertragung vorgesehen. Die Innenkellystange 1 ist dabei ebenfalls mit einem Aufhängeabschnitt 4 an einem oberen Ende und einem Werkzeuganschlussabschnitt 5 an einem unteren Ende versehen. Weiterhin kann der Grundkörper 2 der Innenkellystange 1 ebenfalls rohrförmig mit einem Hohlraum 3 ausgebildet sein, welcher bei einer herkömmlichen Innenkellystange 1 der Gewichtsreduzierung dient und ansonsten ohne Funktion ist. Folglich kann eine bestehende Innenkellystange 1 zu einer erfindungsgemäßen Bohrstange 10 relativ leicht nachgerüstet werden, indem die Endabschnitte ausgetauscht und eine oder mehrere Grundleitungen 30 im Grundkörper 2 eingezogen werden.

Eine erfindungsgemäße Kellystangenanordnung 100 mit einer inneren erfindungsgemäßen Bohrstange 10, so wie diese zuvor im Zusammenhang mit den Figuren 1 und 2 beschrieben wurde, ist in Fig. 5 dargestellt. Neben der Bohrstange 10 als Innenkellystange sind ein erstes Bohrgestängerohr 112, welches ein Zwischenkellyrohr bildet, und ein äußeres zweites Bohrgestängerohr 114 vorgesehen, welches als ein Außenkellyrohr dient. Wie bei Kellystangen üblich, können die innere Bohrstange 10 und das zweite Bohrgestängerohr 114 sowie das dazwischen liegende erste Bohrgestängerohr 112 axial zueinander verfahren werden, so dass insgesamt eine teleskopierbare Kellystangenanordnung 100 gebildet ist. Über innere und äußere Anschlagleisten kann dabei in grundsätzlich bekannter Weise eine Drehmomentübertragung zwischen den einzelnen Kellystangenelementen erfolgen, wobei auch Verriegelungstaschen für eine axiale Verriegelung vorgesehen sein können.

An dem äußeren zweiten Bohrgestängerohr 114 ist ein kragenförmiger Anschlagring 116 angebracht, welcher zum Aufsetzen der Kellystangenanordnung 100 an einer Oberseite eines Drehantriebes eines Bohrgerätes dient. Weiterhin können in einem unteren Bereich in grundsätzlich bekannter Weise Dämpfungselemente 28 aus einem Gummimaterial vorgesehen sein, um axiale Stöße zwischen der inneren Bohrstange 10 und den äußeren Bohrgestängerohren 112 und 114 abzupuffern.

Innerhalb des Mittenhohlraumes 13 des rohrförmigen Stangengrundkörpers 12 der Bohrstange 10 verlaufen mehrere Grundleitungen 30. In ihrem unteren Bereich münden diese in radial gerichteten Leitungsanschlüssen 2& an der unteren Werkzeuganschlusseinrichtung 25. Hier kann drehfest ein Bodenbearbeitungswerkzeug, insbesondere ein Bohrwerkzeug, über eine grundsätzlich bekannte Kellyverbindung angebracht werden. Da das angeschlossene Werkzeug drehfest angeschlossen ist, kann in relativ einfacher Weise eine entsprechende Leitungsverbindung zu dem relativ hierzu feststehenden Leitungsanschluss 26 erfolgen.

In ihrem oberen Bereich münden die Grundleitungen 30 in einer Verbindungseinrichtung 60 mit darin verlaufenden Verbindungsleitungen 68. Die Verbindungseinrichtung 60 wird nachfolgend noch im Zusammenhang mit Fig. 7 näher beschrieben.

Am oberen Endbereich der Verbindungseinrichtung 60 ist eine Drehdurchführung 40 angeordnet, welche ein topf- oder hülsenförmiges Außenteil 42 aufweist. Das Außenteil 42 ist drehfest mit der Verbindungseinrichtung 60 und dem Stangengrundkörper 12 verbunden. Weiterhin umfasst die Drehdurchführung 40 ein Innenteil 44, welches nach oben aus dem Außenteil 42 herausragt und relativ hierzu drehbar ist. An dem Innenteil 44 sind Zwischenleitungen 36 angeschlossen, welche nach oben durch das ringförmige Drehlager 50 bis zu einem zapfenförmigen Anschlusselement 21 verlaufen, an welchem radial gerichtete Zuführanschlüsse 22 für mindestens eine Zuführleitung 82 vorgesehen sind. Der Aufbau der Aufhängeeinrichtung 20 mit dem Aufhängeelement 21 und dem Drehlager 50 wird nachfolgend in Zusammenhang mit Fig.6 weiter erläutert.

Gemäß Fig. 6 ist ein oberer Bereich der Aufhängeeinrichtung 20 im Querschnitt dargestellt. Das zapfenförmige Aufhängeelement 21 weist eine quergerichtete Riegelaufnahme 23 für einen Riegelbolzen auf, mit dem das Aufhängeelement 21 mit einem nicht dargestellten Seilauge eines Tragseiles verbunden werden kann. Das zapfenförmige Aufhängeelement 21 ist somit in Drehrichtung um eine Längsachse feststehend an einem Tragelement angeordnet. Über ebenfalls feststehende Zuführleitungen kann in dem dargestellten Ausführungsbeispiel ein Fluid über den Zuführanschluss 22 zugeleitet und so nach unten über die Zwischenleitungen 36 in Richtung der Drehdurchführung 40 geleitet werden.

An einem unteren Ende des zapfenförmigen Aufhängeelementes 21 ist ein durchmesservergrößerter Bereich ausgebildet, welcher ein hülsenartiges Lagergehäuse 54 des Drehlagers 50 bildet. Innerhalb des Lagergehäuses 54 ist ein Axiallager 52 angeordnet, welches im dargestellten Ausführungsbeispiel durch drei Rollenlager gebildet ist. Über das Axiallager 52 ist ein rohrförmiges Innenteil 56 drehbar in dem Lagergehäuse 54 gelagert. Das Lagerinnenteil 56 ist somit relativ drehbar gegenüber dem Lagergehäuse 54 an dem dornartigen Aufhängeelement 21 und den innenliegenden Zwischenleitungen 36 gelagert.

Der untere Bereich des rohrförmigen Lagerinnenteils 56 ist mit einem Befestigungsabschnitt 58 versehen, an welchem der Stangengrundkörper 12 direkt oder über ein Zwischenelement drehfest angebracht ist. Auf diese Weise kann ein Kraftfluss von dem Riegelbolzen über das Aufhängeelement 21 über das Axiallager 52 auf das hierzu drehbare Lagerinnenteil 56 mit dem daran fest angebrachten Stangengrundkörper 12 erfolgen.

Es kann ein Fluidverlauf von dem Zuführanschluss 22 durch die Zwischenleitung 36 zum Stangengrundkörper 12 erfolgen. Dabei ist darauf hinzuweisen, dass die Zwischenleitungen 36 und die Zuführanschlüsse 22 nicht allein für eine Zuführung eines Fluides von oben nach unten zu einem Werkzeug dienen, sondern in entsprechender Weise auch zur Zu- oder Rückführung von Fluid von dem Werkzeug zurück nach oben zu einem Trägergerät dienen können, beispielsweise wenn als Fluid eine Hydraulikflüssigkeit verwendet wird.

In dem Stangengrundkörper 12 ist die Verbindungseinrichtung 60 angeordnet, welche nachfolgend gemäß Darstellung nach Fig. 7 näher erläutert wird. Die Verbindungseinrichtung 60 weist insbesondere einen korbartigen Einsatz 62 mit einem Boden 63 und sich davon in Längsrichtung erstreckenden Längsstreben 64 auf, welche an ihrem oberen Ende mit einem Ring 65 stabilisiert sind. Die Grundleitungen 30 in dem stangenförmigen Grundkörper 12 münden in einer Anschlussplatte 18, welche ebenfalls fest in dem Stangengrundkörper 12 angeordnet ist und eine ringförmige Steckaufnahme 19 aufweist. In diese ist ein unterer Bereich des Bodens 63 des korbartigen Einsatzes 62 mit unteren Anschlüssen 67 passend, axial einsteckbar, wobei eine Leitungsverbindung zwischen den Grundleitungen 30 und den Zwischenleitungen 68 in der Verbindungseinrichtung 60 hergestellt wird. Die oberen Enden der Verbindungsleitungen 68 sind fest an der Unterseite des hülsen- oder topfförmigen Außenteiles 42 der Drehdurchführung 40 angeschlossen. Innerhalb der Drehdurchführung 40 wird eine Leitungsverbindung zu dem Innenteil 44 hergestellt, welches relativ drehbar zu dem hülsenförmigen Außenteil 42 ist. Die Drehdurchführung 40 kann zur Herstellung einer Leitungsverbindung für ein Fluid, elektrischen Strom und/oder Daten ausgebildet sein. Das Außenteil 42 der Drehdurchführung 40 ist über einen Verschlussring 69 fest in dem korbartigen Einsatz 62 untergebracht, wobei das durchmesserkleinere Innenteil 44 durch den durchmessergrößeren Durchgang in dem Verschlussring 69 hindurchragt. An der Oberseite des Innenteils 44 können die zuvor beschriebenen Zwischenleitungen 36 von dem Aufhängeelement 21 angeschlossen werden.

Die Verbindungseinrichtung 60 wird durch axiales Einschieben in den stangenförmigen Grundkörper 12 in diesen eingebracht, wobei über Formschlusselemente 66 am Boden 63, welche als radiale Rücksprünge ausgebildet sind, eine drehfeste Verbindung mit dem Stangengrundkörper 12 hergestellt wird. Hierzu sind an dem Stangengrundkörper 12 entsprechende radiale Vorsprünge vorgesehen, welche jedoch in den Zeichnungen nicht dargestellt sind.

In der Querschnittsansicht gemäß Fig. 8 ist ein unteres Ende einer erfindungsgemä-ßen Bohrstange 10 mit einer Längsachse 16 in einer Kellystangenanordnung 100 dargestellt. Innerhalb des Stangengrundkörpers 12 und insbesondere in dem Mittenhohlraum 13 verlaufen die Grundleitungen 30, bis diese im Bereich der Werkzeuganschlusseinrichtung 25 in radial gerichtete Leitungsanschlüsse 26 münden. Dabei ist ein linksseitiger Leitungsanschluss 26a als ein Fluidanschluss dargestellt, während der rechtsseitige Leitungsanschluss 26b als ein Anschluss für elektrischen Strom oder eine Datenleitung ausgebildet ist. Eine Fluidströmung ist schematisch durch eine gestrichelte Linie dargestellt, während ein Kraftfluss durch eine Pfeillinie angedeutet ist.

An dem unteren Endbereich der Bohrstange 10 sind bei dem dargestellten Ausführungsbeispiel ringförmige Dämpfungselemente 28 aus Gummi angeordnet, welche sich einerseits nach unten gegenüber der Werkzeuganschlusseinrichtung 25 und nach oben gegenüber einem Aufsatzring 29 abstützen. Auf dem Aufsatzring 29 liegen ein unteres Ende des ersten Bohrgestängerohres 112 und des zweiten Bohrgestängerohres 114 der Kellystangenanordnung 100 auf.

Gemäß Fig. 9 ist ein erfindungsgemäßes Bohrgerät 70 mit einem Trägergerät 71 dargestellt. Das Trägergerät 71 umfasst einen Oberwagen 72, welcher drehbar auf einem Unterwagen 73 gelagert ist, welcher ein Raupenfahrwerk aufweist.

An dem Oberwagen 72 ist ein im Wesentlichen vertikal gerichteter Mast 74 gelagert, entlang welchem ein Bohrgeräteschlitten 75 mit einem Drehantrieb 76 verschiebbar gelagert ist. Über ein als Tragseil ausgebildetes Tragelement 80 ist eine erfindungsgemäße Kellystangenanordnung 100 aufgehängt, welche nach unten durch den ringförmigen Drehantrieb 76 hindurchragt. An einem unteren Ende der Kellystangenanordnung 100 kann an einer Werkzeuganschlusseinrichtung 25 ein nicht dargestelltes Bohrwerkzeug, beispielsweise ein Kastenbohrer, angebracht werden. Über mindestens eine Zuführleitung 82 kann beispielsweise Hydraulikfluid von dem Trägergerät 71 über die Aufhängeeinrichtung 20 der Kellystangenanordnung 100 und damit einem angehängten Bohrwerkzeug zugeführt werden.

## Patentansprüche

1. Bohrstange zum Übertragen eines Drehmoments mit
- einem länglichen Stangengrundkörper (12), entlang welchem mindestens eine Grundleitung (30) für ein Fluid und/oder elektrischen Strom und/oder Daten verläuft,
- einer oberen Aufhängeeinrichtung (20) zum Aufhängen der Bohrstange (10) an einem Tragelement (80),
- einem Drehlager (50), welches zwischen der Aufhängeeinrichtung (20) und dem Stangengrundkörper (12) angeordnet ist, wobei der Stangengrundkörper (12) relativ zur Aufhängeeinrichtung (20) um eine Stangenlängsachse drehbar gelagert ist, und
- einer Drehdurchführung (40), durch welche eine Leitungsverbindung zwischen mindestens einer relativ zum Tragelement (80) feststehenden Zuführleitung (82) und der mindestens einen Grundleitung (30) des drehbar gelagerten Stangengrundkörpers (12) gebildet ist,
- wobei das Drehlager (50) ein Axiallager (52) aufweist, welches oberhalb der Drehdurchführung (40) angeordnet ist,
- wobei die Drehdurchführung (40) und das Drehlager (50), welches das Axiallager (52) aufweist, räumlich und funktionsmäßig getrennt ausgeführt sind,
- wobei das Drehlager (50) axial beabstandet zu der Drehdurchführung (40) angeordnet ist,
wobei die Drehdurchführung (40) ein hülsenförmiges Außenteil (42), welches drehfest mit dem Stangengrundkörper (12) verbunden ist, und ein Innenteil (40) aufweist, welches innerhalb des Außenteils (42) angeordnet und drehfest mit der Aufhängeeinrichtung (20) verbunden ist, und
wobei das Innenteil (44) der Drehdurchführung (40) an einem dornartigen Abschnitt der Aufhängeeinrichtung (20) angeordnet ist, wobei sich der dornartige Abschnitt der Aufhängeeinrichtung (20) nach unten durch das Drehlager (50) hindurch erstreckt, welches ringförmig ausgebildet ist.

2. Bohrstange nach Anspruch 1,
**dadurch gekennzeichnet,**
**dass** der Stangengrundkörper (12) rohrförmig mit einem Mittenhohlraum (13) ausgebildet ist und
**dass** die mindestens eine Grundleitung (30) innerhalb des rohrförmigen Stangengrundkörpers (12) verläuft.

3. Bohrstange nach Anspruch 2,
**dadurch gekennzeichnet,**
**dass** die mindestens eine Grundleitung (30) an einer Anschlussplatte (18) mündet, welche an einem oberen Bereich des Stangengrundkörpers (12) angeordnet ist.

4. Bohrstange nach Anspruch 3,
**dadurch gekennzeichnet,**
**dass** eine Verbindungseinrichtung (60) vorgesehen ist, durch welche die Anschlussplatte (18) mit dem hülsenförmigen Außenteil (42) der Drehdurchführung (40) verbunden ist, wobei eine Leitungsverbindung zwischen der Grundleitung (30) in dem Stangengrundkörper (12) und der Zuführleitung (82) an dem Tragelement (80) gebildet ist.

5. Bohrstange nach Anspruch 4,
**dadurch gekennzeichnet,**
**dass** die Verbindungseinrichtung (60) einen korbartigen Einsatz (62) mit mindestens einer Verbindungsleitung (68) umfasst.

6. Bohrstange nach Anspruch 5,
**dadurch gekennzeichnet,**
**dass** der korbartige Einsatz (62) mindestens ein Formschlusselement (66) aufweist, mit welchem eine drehfeste Verbindung zwischen der Anschlussplatte (18) und/oder dem hülsenförmigen Außenteil (42) der Drehdurchführung (40) gebildet ist.

7. Bohrstange nach einem der Ansprüche 1 bis 6,
**dadurch gekennzeichnet,**
**dass** an einer Außenseite des Stangengrundkörpers (12) axial gerichtete Anschlagleisten (14) für eine Drehmomentübertragung verlaufen.

8. Bohrgestängeanordnung mit einer Bohrstange (10) nach einem der Ansprüche 1 bis 7,
**dadurch gekennzeichnet,**
**dass** weiter mindestens ein radial äußeres Bohrgestängerohr (112, 114) vorgesehen ist, wobei zum Bilden einer teleskopierbaren Kellystangenanordnung (100) die Bohrstange (10) drehfest, aber axial verschiebbar in dem mindestens einen äußeren Bohrgestängerohr (112, 114) gelagert ist.

9. Bohrgestängeanordnung nach Anspruch 8,
**dadurch gekennzeichnet,**
**dass** mehrere äußere Bohrgestängerohre (112, 114) vorgesehen sind.

10. Bohrgestängeanordnung nach Anspruch 8 oder 9,
**dadurch gekennzeichnet,**
**dass** das Tragelement (80) ein drehsteifes Tragseil ist.

11. Bohrgerät mit mindestens einer Bohrstange (10) nach einem der Ansprüche 1 bis 7 oder einer Bohrgestängeanordnung nach einem der Ansprüche 8 bis 10,
**dadurch gekennzeichnet,**
**dass** an der Bohrstange (10) ein Bohrwerkzeug mit einem Leitungsanschluss lösbar angebracht ist.

12. Verfahren zum Nachrüsten einer Kellystangenanordnung (100),
wobei eine Innenkellystange einer bestehenden Kellystangenanordnung (100) durch eine Bohrstange (10) nach einem der Ansprüche 1 bis 7 ersetzt wird.

13. Verfahren nach Anspruch 12,
**dadurch gekennzeichnet,**
**dass** bei einer Mehrfach-Kellystangenanordnung (100) mit einer Innenkellystange, mindestens einem Zwischenkellyrohr und einem Außenkellyrohr die Innenkellystange oder die Innenkellystange und mindestens eine Zwischenkellystange durch die Bohrstange (10) ersetzt wird.

## Claims

1. A drill rod for transferring a torque comprising
- an elongate rod base body (12), along which runs at least one base line (30) for a fluid and/or electric current and/or data,
- an upper suspension device (20) for suspending the drill rod (10) from a support element (80),
- a rotary bearing (50), which is arranged between the suspension device (20) and the rod base body (12), wherein the rod base body (12) is mounted rotatably relative to the suspension device (20) about a rod longitudinal axis, and
- a rotary feedthrough (40), through which a line connection is formed between at least one feed line (82), which is fixed relative to the support element (80), and the at least one base line (30) of the rotatably-mounted rod base body (12),
- wherein the rotary bearing (50) comprises an axial bearing (52) which is arranged above or below the rotary feedthrough (40),
- wherein the rotary feedthrough (40) and the rotary bearing (50), which comprises the axial bearing (52), are spatially and functionally separate, and
- whereinthe rotary bearing (50) is arranged axially distanced from the rotary feedthrough (40),
- wherein the rotary feedthrough (40) comprises a sleeve-shaped outer part (42), which is connected to the rod base body (12) torque proof, and an inner part (40), which is arranged within the outer part (42) and is connected to the suspension device (20) torque proof, and
- wherein the inner part (44) of the rotary feedthrough (40) is arranged on a spike-like portion of the suspension device (20), wherein the spike-like portion of the suspension device (20) extends downwardly through the rotary bearing (50), which is configured in annular shape.

2. The drill rod according to claim 1,
**characterized in that**
the rod base body (12) is tubular with a center cavity (13), and
**in that** the at least one base line (30) runs within the tubular rod base body (12).

3. The drill rod according to claim 2,
**characterized in that**
the at least one base line (30) opens out into a connection plate (18), which is arranged on an upper region of the rod base body (12).

4. The drill rod according to claim 3,
**characterized in that**
a connection device (60) is provided, by means of which the connection plate (18) is connected to the sleeve-shaped outer part (42) of the rotary feedthrough (40), wherein a line connection between the base line (30) in the rod base body (12) and the feed line (82) is formed on the support element (80).

5. The drill rod according to claim 4,
**characterized in that**
the connection device (60) comprises a basket-like insert (62) with at least one connection line (68).

6. The drill rod according to claim 5,
**characterized in that**
the basket-like insert (62) comprises at least one form-fit element (66), by means of which a torque proof connection is formed between the connection plate (18) and/or the sleeve-shaped outer part (42) of the rotary feedthrough (40).

7. The drill rod according to one of claims 1 to 6,
**characterized in that**
axially directed stop strips (14) for torque transfer run on an outer side of the rod base body (12).

8. A drill rod arrangement having a drill rod (10) according to one of claims 1 to 7,
**characterized in that**
at least one radially outer drill rod pipe (112, 114) is also provided, wherein, to form a telescopic Kelly bar arrangement (100), the drill rod (10) is mounted torque proof, but axially displaceably in the at least one outer drill rod pipe (112, 114).

9. The drill rod arrangement according to claim 8,
**characterized in that**
a plurality of outer drill rod pipes (112, 114) is provided.

10. The drill rod arrangement according to claim 8 or 9,
**characterized in that**
the support element (80) is a torsionally rigid support rope.

11. A drilling apparatus having at least one drill rod (10) according to one of claims 1 to 7 or a drill rod arrangement according to one of claims 8 to 10,
**characterized in that**
a drilling tool with a line connection is attached releasably on the drill rod (10).

12. A method for retrofitting a Kelly bar arrangement (100),
wherein an inner Kelly bar of an existing Kelly bar arrangement (100) is replaced by a drill rod (10) according to one of claims 1 to 9.

13. The method according to claim 12,
**characterized in that**
with a multiple Kelly bar arrangement (100) with an inner Kelly bar, at least one intermediate Kelly pipe and an outer Kelly pipe, the inner Kelly bar or the inner Kelly bar and at least one intermediate Kelly pipe is replaced by the drill rod (10).

## Revendications

1. Tige de forage destinée à transmettre un couple de rotation avec
- un corps de base de tige (12) allongé, le long duquel s'étend au moins une ligne principale (30) pour un fluide et/ou un courant électrique et/ou des données,
- un dispositif de suspension supérieur (20) destiné à suspendre la tige de forage (10) sur un élément de support (80),
- un palier rotatif (50), lequel est disposé entre le dispositif de suspension (20) et le corps de base de tige (12), le corps de base de tige (12) étant monté de manière à pouvoir tourner autour d'un axe longitudinal de tige par rapport au dispositif de suspension (20), et
- un passage rotatif (40), à travers lequel une liaison par ligne est formée entre au moins une ligne d'amenée (82) immobile par rapport à l'élément de support (80) et l'au moins une ligne de base (30) du corps de base de tige (12) monté de manière à pouvoir tourner,
- dans laquelle le palier rotatif (50) présente un palier axial (52), lequel est disposé au-dessus du passage rotatif (40),
- dans laquelle le passage rotatif (40) et le palier rotatif (50) pourvu du palier axial (52) sont réalisés séparément de manière spatiale et fonctionnelle,
- dans laquelle le palier rotatif (50) est disposé de manière axialement espacée par rapport au passage rotatif (40),
dans laquelle le passage rotatif (40) présente une partie externe (42) en forme de douille, laquelle est reliée de manière solidaire en rotation au corps de base de tige (12), et une partie interne (40), laquelle est disposée à l'intérieur de la partie externe (42) et est reliée de manière solidaire en rotation au dispositif de suspension (20), et
dans laquelle la partie interne (44) du passage rotatif (40) est disposée sur une section de type mandrin du dispositif de suspension (20), la section de type mandrin du dispositif de suspension (20) s'étendant vers le bas à travers le palier rotatif (50) de part en part, lequel est réalisé de manière annulaire.

2. Tige de forage selon la revendication 1, **caractérisée en ce que** le corps de base de tige (12) est réalisé de manière tubulaire avec un espace creux central (13), et
et **en ce que** l'au moins une ligne de base (30) s'étend à l'intérieur du corps de base de tige (12) tubulaire.

3. Tige de forage selon la revendication 2,
**caractérisée en ce que** l'au moins une ligne de base (30) débouche sur une plaque de raccordement (18), laquelle est disposée sur une zone supérieure du corps de base de tige (12).

4. Tige de forage selon la revendication 3,
**caractérisée en ce qu'**est prévu un dispositif de liaison (60), par lequel la plaque de raccordement (18) est reliée à la partie externe (42) en forme de douille du passage rotatif (40), dans laquelle une liaison de ligne est formée entre la ligne de base (30) dans le corps de base de tige (12) et la ligne d'amenée (82) sur l'élément de support (80).

5. Tige de forage selon la revendication 4,
**caractérisée en ce que** le dispositif de liaison (60) comprend un insert (62) de type panier avec au moins une ligne de liaison (68).

6. Tige de forage selon la revendication 5,
**caractérisée en ce que** l'insert (62) de type panier présente au moins un élément à complémentarité de forme (66), avec lequel une liaison solidaire en rotation est formée entre la plaque de raccordement (18) et/ou la partie externe (42) en forme de douille du passage rotatif (40).

7. Tige de forage selon l'une quelconque des revendications 1 à 6,
**caractérisée en ce que** des baguettes de butée (14) dirigées axialement s'étendent sur un côté extérieur du corps de base de tige (12) pour une transmission de couple de rotation.

8. Ensemble de train de tiges avec une tige de forage (10) selon l'une quelconque des revendications 1 à 7,
**caractérisé en ce que** par ailleurs au moins un tube de train de tiges (112, 114) radialement externe est prévu, dans lequel la tige de forage (10) est montée de manière solidaire en rotation, toutefois de manière à pouvoir coulisser axialement dans l'au moins un tube de train de tiges (112, 114) externe pour former un ensemble de tiges d'entraînement (100) télescopique.

9. Ensemble de train de tiges selon la revendication 8,
**caractérisé en ce que** plusieurs tubes de train de tiges (112, 114) externes sont prévus.

10. Ensemble de train de tiges selon la revendication 8 ou 9,
**caractérisé en ce que** l'élément de support (80) est un câble de support rigide en torsion.

11. Appareil de forage avec au moins une tige de forage (10) selon l'une quelconque des revendications 1 à 7 ou un ensemble de train de tiges selon l'une quelconque des revendications 8 à 10,
**caractérisé en ce qu'**un outil de forage avec un raccord de ligne est installé de manière amovible sur la tige de forage (10).

12. Procédé pour équiper ultérieurement un ensemble de tiges d'entraînement (100), dans lequel une tige d'entraînement interne d'un ensemble de tiges d'entraînement (100) existant est remplacée par une tige de forage (10) selon l'une quelconque des revendications 1 à 7.

13. Procédé selon la revendication 12,
**caractérisé en ce que**, dans le cas d'un ensemble de tiges d'entraînement multiples (100) avec une tige d'entraînement interne, au moins un tube d'entraînement intermédiaire et un tube d'entraînement externe, la tige d'entraînement interne ou la tige d'entraînement interne et au moins une tige d'entraînement intermédiaire sont remplacées par la tige de forage (10).
